# EUROPÄISCHE PATENTSCHRIFT

(11) **EP 0 332 028 B1**
(45) Veröffentlichungstag und Bekanntmachung des Hinweises auf die Patenterteilung: **21.04.1993**
(21) Anmeldenummer: 89103537.0
(22) Anmeldetag: 01.03.1989
(51) Int. Cl.: G03D 13/00, G03D 3/13

(54) **Nassbehandlungsvorrichtung für fotografische Schichtträger**
Device for the wet treatment of photographic layer supports
Dispositif pour le traitement liquide de supports de couches photographiques

(30) Priorität: 10.03.1988 DE 3807837
(43) Veröffentlichungstag der Anmeldung: 13.09.1989
(73) Patentinhaber: Agfa-Gevaert AG, 51373 Leverkusen (DE)
(72) Erfinder: Kastl, Alfons, Dipl.-Ing., D-8000 München 70 (DE); Müller, Jürgen, Dipl.-Ing., D-8000 München 90 (DE); Pirmann, Anton, D-8000 München 50 (DE)

(56) Entgegenhaltungen:
- DE-A- 2 641 010
- DE-A- 3 506 780
- DE-C- 3 535 980
- US-A- 4 099 194
- US-A- 4 292 817

## Beschreibung

Die Erfindung betrifft eine aus mehreren Flüssigkeitstanks bestehende Naßbehandlungsvorrichtung für fotografische Schichtträger, welche durch die Flüssigkeitstanks mittels einer Transportvorrichtung bewegbar sind, wobei Tankoberflächen durch Deckelteile gegen einen Aufstellraum für die Naßbehandlungsvorrichtung abgedeckt sind.

Im wesentlichen eben über Behandlungstanks liegende Gehäuseteile, die zur Füllung, Entleerung oder Reinigung der Tanks als abnehmbare Deckel ausgebildet sind, haben die Nachteile, daß sich über den Tanks und unter dem oder den Deckeln Chemikaliendämpfe und an der Deckelinnenseite Kondenswasser bilden. Hierdurch wird einerseits die Oxydation der Behandlungsflüssigkeit in unerwünschter Weise beschleunigt, andererseits treten die Dämpfe auch in den Aufstellraum der Vorrichtung aus und führen zu einer Geruchsbelästigung. Die Kondenswasserbildung kann beim Abnehmen des Deckels zum Abtropfen des Kondenswassers im Aufstellraum führen.

Es sind auch sogen. Druckkammern als Naßbehandlungsvorrichtungen bekannt, beispielsweise durch die DE-PS 35 35 980 oder die DE-OS 32 30 175, durch die die Schichtträger auf einer überwiegend in horizontaler Richtung verlaufenden Bahn hindurchtransportiert werden und in die die Behandlungsflüssigkeit unter Druck, meist von oben und unten, eingepumpt wird. Hierbei ist es möglich, den als abnehmbaren Deckel ausgebildeten oberen Kammerteil so zu formen, daß er Transportwalzen teilweise umschließt und zwischen diesen in die Behandlungsflüssigkeit eintaucht, so daß eine Oxydation der Behandlungsflüssigkeit und eine Kondenswasserbildung am Deckel in diesem Bereich vermieden wird. Dies ist jedoch in der Regel nicht im Ein- und Ausführbereich des Schichtträgers, der über der Behandlungsflüssigkeit liegen muß, möglich. Außerdem ist diese Ausgestaltung nicht bei Behandlungstanks anwendbar, durch die Schichtträger jedenfalls in erheblichem Umfang auch vertikal, z.B. auf einer U-förmigen oder einer U-wellenförmigen Bahn, transportiert werden. Hier muß immer zwischen der Abdeckung und der Flüssigkeitsoberfläche ausreichender Raum zum Einführen, Ausführen und einem hierbei erforderlichen Umlenken der zu behandelnden Schichtträger vorhanden sein, wobei dann eine raschere Oxydation, eine Kondensatbildung und außerdem der Austritt von Chemikaliengerüchen in den Außenraum die Folge sind. Es ist zwar dabei schon bekannt, z.B. durch die DE-OS 34 28 361, vor oder nach Naßbehandlungseinrichtungen an den Durchführungsschlitzen für die Schichtträger Abstreifer, Verschlußlappen, Absaugeinrichtungen oder ähnliche Schleusen für Flüssigkeiten und Dämpfe vorzusehen. Diese verhindern aber den Austritt von Feuchtigkeit und Gerüchen eben nur direkt an den Durchführungsschlitzen und nicht über den Tanks und können auch die Oxydation und Kondensatbildung der Flüssigkeiten nicht verhindern.

Der Erfindung liegt daher die Aufgabe zugrunde, bei einer Naßbehandlungsvorrichtung der eingangs genannten Art über den Behandlungstanks trotz eines Abstandes zwischen der Flüssigkeitsoberfläche und einer Abdeckung für die Tanks eine Kondensatbildung und eine vermeidbare Oxydation der Behandlungsflüssigkeit und den Austritt von Chemikaliengerüchen in den Außenraum zu vermeiden.

Diese Aufgabe wird gelöst durch die Merkmale des Hauptanspruchs bzw. des Nebenanspruchs 6. Weitere vorteilhafte Merkmale der Erfindung sind den Unteransprüchen entnehmbar.

Durch die Anordnung eines Deckels oder mehrerer ineinandergreifender Deckelteile, die temperaturisolierend ausgebildet sind, über den Tanks er- und behalten Bäder und Tankwand und Deckelinnenwände eine konstante Temperatur, so daß an den Deckelinnenseiten keine Kondensatbildung und über den Flüssigkeiten auch keine Wärme- oder Dampfzirkulation entsteht und hierdurch die Oxydation der Bäder wesentlich vermindert wird. Nachdem zusätzlich zu Deckelteilen über den einzelnen Tanks ein sämtliche Tanks überdeckender Isolierdeckel vorgesehen ist oder einzelne Isolierdeckelteile in Falzen oder Nuten und Vorsprüngen des umgebenden Gehäuses oder ihrer benachbarten Kanten liegen und die Dampfbildung außerdem sehr stark vermindert ist, können von den Tankoberflächen auch keine Dämpfe und Gerüche mehr in den Außenraum austreten. Sind dann noch die Durchtrittsschlitze für die Schichtträger in die Außenräume oder benachbarten Behandlungsvorrichtungen (wie benachbarte Tanks oder einen Trockner) durch bekannte Verschluß- , Abstreif- oder Absaugvorrichtungen nach außen gegen Dampf- oder Flüssigkeitsdurchtritt abgedichtet, so ist der Naßteil einer erfindungsgemäßen Naßbehandlungsvorrichtung gegenüber der Umgebung praktisch hermetisch abgeschlossen.

Die Erfindung wird anhand von Zeichnungen näher erläutert. Es zeigen
- Fig. 1: eine perspektivische Darstellung einer Ausführungsform einer erfindungsgemäßen Naßbehandlungsvorrichtung von außen bei abgenommenem Isolierdeckel,
- Fig. 2: eine Seitenansicht der Ausführungsform nach Figur 1 bei abgenommener Seitenwand und eingesetztem Isolierdeckel,
- Fig. 3: einen Schnitt durch eine Ausführungsform eines Isolierdeckels nach den Figuren 1 und 2,
- Fig. 4: eine abgebrochene und aufgebrochene Seitenansicht einer anderen erfindungsgemäßen Ausführungsform, teilweise im Schnitt.

In den Figuren 1 und 2 sind das Gehäuse einer Filmentwicklungsmaschine mit Trockner mit 1, die Tanks für Entwickler, Fixierlösung und Wässerungsbad sowie eine Kammer zwischen Entwickler- und Fixierbad zur Zwischenwässerung mit 2 bis 5 und zwei Trocknereinheiten bzw. deren Strahler und Gebläse mit 6 und 7 bezeichnet. In den Tanks 2, 4 und 5 befinden sich Racks mit Transportwalzenpaaren, die nur schematisch angegeben und nicht beziffert sind. Vor dem ersten Tank 2 und nach dem letzten Tank 5 sind Gerätewände vorgesehen, in denen Durchtrittsschlitze 8 zum Ein- und Ausführen der zu behandelnden Schichtträger vorgesehen sind. Auch an den Übergangsstellen von einem Tank zum nächsten können Zwischenwände 9 mit Durchtrittsschlitzen vorgesehen sein. Um ein Austreten von Dämpfen oder Flüssigkeitströpfchen durch diese Durchtrittsschlitze für die Schichtträger zu verhindern, können Dichtlappen 10 vorgesehen sein, die beim Durchführen eines Schichtträgers in dessen Transportrichtung hochklappen, dabei aber an ihm anliegen. Statt dessen können in bekannter Weise an den Durchtrittsschlitzen aber auch bekannte Absauggebläse für die über den Tanks entstehenden Dämpfe oder bei an einem Tankausgang vorgesehenen Durchtrittsschlitzen bekannte Abquetschwalzen vorgesehen sein.

Es geht nun aber darum, über den Tanks 2, 4 und 5 und in beschränkterem Maße auch über der Zwischenwässerungskammer 3 eine ständige Luftzufuhr und dadurch eine beschleunigte Oxydation der Behandlungslösungen einerseits und andererseits eine Dampf- und/oder Kondensatbildung zu vermeiden, die in den Außenraum des Gerätes 1, also in dessen Aufstellraum entweichen bzw. durch ihre Zirkulation (Abtropfen der Kondensattropfen, Austausch der Dämpfe mit der Außenluft, erneute Dampfbildung) eine Erhöhung der Oxydation der Behandlungslösungen verursachen. Da, wo es möglich war, sind bereits Abdeckungen für die Behandlungslösungen verwendet worden, die teilweise in die Behandlungslösungen eintauchen, womit in dem eintauchenden Bereich eine Dampf- oder Kondensatbildung verhindert war, nicht jedoch in den Nachbarbereichen der Abdeckungen. In die Behandlungslösungen eintauchende Abdeckungen sind jedoch bei großen Entwicklungsgeräten mit Tanks nicht möglich, weil die Schichtträger über dem Flüssigkeitsniveau in die Tanks ein- und aus ihnen herausgeführt werden müssen, die Abdeckungen also über den Tanks liegen und nicht in diese eintauchen dürfen. Die bisher bekannten Abdeckungen für Tanks hatten etwa die Temperatur des Außenraums, während die Behandlungsbäder häufig wärmer sind. Es bestand also ein Temperaturgefälle zwischen den Behandlungsbereichen im Geräteinnern und dem Außenraum, der die Dampf- und Kondensatbildung unter den nicht wärmeisolierenden, bekannten Abdeckungen bzw. an deren Innenseiten begünstigt hat. Außerdem reichen diese bekannten Abdeckungen nicht über die gesamten Tanks, so daß bisher immer Dämpfe und damit Gerüche in den Außenraum gelangt sind. Diese unerwünschten Nebenerscheinungen werden nun durch die folgenden Ausführungsbeispiele beseitigt.

Gemäß den Figuren 1 bis 3 sind über den Tanks je Tank 2 bis 5 ein diesen voll nach außen abdeckendes Abdeckteil 11 vorgesehen, das seinerseits auf Gehäuse- oder Rückwand oder Zwischenwand zwischen den Tanks aufgelegt ist. Dieses braucht nicht wärmeisolierend zu sein, kann aber trotzdem z.B. als Hohlkörper (ähnlich der Ausbildung nach Figur 4) ausgebildet sein. Die Ausbildung als Luft enthaltender Hohlkörper ist dadurch leicht möglich, daß ein Kunststoff-Formteil 11a mit einer ebenen Oberkante mit einem flachen Deckel 11b verschweißt oder verklebt wird. Diese Ausgestaltung als Luft enthaltender Hohlkörper ist, wie gesagt, nach den Figuren 1 und 2 nicht erforderlich, kann aber zu einer zusätzlichen Wärmeisolierung führen. Statt dessen könnte auch wärmeisolierendes Material verwendet werden oder es könnte in die Hohlräume Isoliermaterial, z.B. Styropor, eingebracht sein. Die Abdeckteile 11 liegen nebeneinander, verhindern also einen Austritt von Dämpfen nicht völlig. Deshalb ist die zu Reinigungszwecken zugängliche, gesamte Oberfläche des Naßbehandlungsbereiches zusätzlich zu den Abdeckteilen 11 noch mit einem wärmeisolierenden Deckel 12 abgedeckt. Die Deckelränder weisen dabei Falze oder Stufen 12a auf, die in komplementär ausgebildete Falze oder Stufen 1a der zu öffnenden Geräteoberseiten passen. Somit schließt der Deckel 12 den Naßbereich des Geräteinnern hermetisch gegen Temperatureinflüsse und Luft von außen, aber auch den Außenraum gegen Austritt von Dämpfen und Gerüchen aus dem Geräteinnern ab. Hierdurch werden nicht nur die Oxydation der Behandlungsbäder ganz erheblich reduziert, sondern auch die Bildung von Dämpfen über den Tanks 2 bis 5 ganz erheblich vermindert und eine Kondensatbildung an den Innenseiten der Abdeckteile 11 verhindert. Ein Gerät gemäß den Figuren 1 bis 3 kann z.B. als Röntgenfilmentwicklungsgerät, das mit einem Kassettenent- und -beladegerät zusammengebaut ist, bedenkenlos in einem Tageslicht-Röntgenbehandlungsraum aufgestellt werden.

Ebenso, wie dies schon als nicht notwendige Möglichkeit für die Abdeckteile 11 beschrieben worden ist, kann der notwendigerweise wärmeisolierend ausgebildete Deckel 12 aus Isoliermaterial, z.B. Styropor, bestehen. Besser ist es aber, wenn er aus glattem, leicht zu reinigendem Kunststoff geformt und dabei wenigstens zweiteilig ausgebildet ist. So kann er gemäß Figur 3 aus einer Wanne 12b bestehen, auf die eine flache Platte 12c aufgeklebt oder aufgeschweißt ist, so daß der Deckel 12 einen wärmeisolierenden Hohlraum einschließt. In diesen kann vor dem Verbinden der Teile 12b und 12c eine Platte 13 aus Isoliermaterial, z.B. Styropor, eingelegt sein. Statt dessen können in den Hohlraum auch Styropor-Flocken oder dergl. eingeschlossen werden. Natürlich ist es statt dessen auch möglich, ein Hohlprofil, wie es in Figur 3 sichtbar ist, zu formen und in der Deckelgröße entsprechende Stücke zu zerschneiden und auf die Stirnseiten entsprechend geformte Platten aufzukleben oder aufzuschweißen.

Ein anderes Ausführungsbeispiel, bei dem ein zusätzlicher, großer, über die offene Geräteoberseite reichender Isolierdeckel 12 vermieden werden kann, ist in Figur 4 gezeigt. Hier sind die einzelnen Deckelteile 11 für die einzelnen Tanks 2 bis 5 als Isolierdeckel, z.B. als Hohlkörperteile, ausgebildet. Damit zwischen den einzelnen Deckelteilen 11 jedoch keine Luft in den Tankbereich und keine Dämpfe nach außen dringen können, weisen die Deckelteile 11 profilierte Ränder 11c, 11d auf, die in komplementär geformte Falze 1a der benachbarten Gehäuseränder bzw. komplementär geformte Randteile 11e der jeweils benachbarten Deckelteile 11 passen und labyrinthartige Verschneidungen zwischen Gehäuse 1 und Deckelteilen 11 bilden. In den Verschneidungen 1a, 11c bzw. 11d, 11e könnten noch Dichtungsstreifen, z.B. aus Gummi oder Schaumstoff, angeordnet sein. Diese Ausgestaltung ist zwar teilesparender und erfordert nicht das Hantieren mit einem großen Deckel 12, hat aber den Nachteil, daß die einzelnen Deckelteile 11 in einer bestimmten Reihenfolge auf das Gerät 1 aufgesetzt bzw. von ihm abgenommen werden müssen, damit jeweils die Stufen 11c in die Stufen 1a und die Falze 11e in die Falze 11d passen.

## Patentansprüche

1. Naßbehandlungsvorrichtung für fotografische Schichtträger, bestehend aus mehreren Flüssigkeitstanks, durch die die Schichtträger mittels einer Transportvorrichtung bewegbar sind, wobei die Flüssigkeitstanks Tanköffnungen aufweisen, die durch Deckelteile gegen einen Aufstellraum für die Naßbehandlungsvorrichtung abgedeckt sind, dadurch gekennzeichnet, daß ein über die Deckelteile (11) reichender gemeinsamer Deckel (12) für die Tanks (2 bis 5) aus Wärmeisoliermaterial hergestellt ist oder als Hohlkörper (12b, 12c) ausgebildet ist und eine Isolierschicht (13) einschließt.

2. Vorrichtung nach Anspruch 1, dadurch gekennzeichnet, daß die Isolierschicht (13) durch in den Hohlraum eingeschlossene Luft oder eingebrachtes Isoliermaterial, z.B. eine Styropor-Platte oder Schaumstoffstückchen, gebildet wird.

3. Vorrichtung nach einem der vorhergehenden Ansprüche, dadurch gekennzeichnet, daß der Deckel (12) zweiteilig aus Kunststoff geformt ist und die beiden den Hohlkörper (13) bildenden Teile (12b, 12c) miteinander verklebt oder verschweißt sind.

4. Vorrichtung nach einem der vorhergehenden Ansprüche, dadurch gekennzeichnet, daß den Deckel (12) aufnehmende Gehäuseteile der Vorrichtung (1) einen gefalzten Rand (1a) und der Deckel (12) einen komplementär gefalzten Rand (12a) aufweisen, die bei auf die Vorrichtung (1) aufgelegtem Deckel (12) gemeinsam eine Abdichtung gegen über den Tanks (2 bis 5) entstehende und zwischen den Deckelteilen (11) nach außen dringende Dämpfe und/oder Gerüche bilden.

5. Vorrichtung nach einem der vorhergehenden Ansprüche, dadurch gekennzeichnet, daß auch die lose nebeneinander liegenden Deckelteile (11) aus Wärmeisoliermaterial hergestellt oder als geschlossene Hohlkörper ausgebildet sind.

6. Naßbehandlungsvorrichtung für fotografische Schichtträger, bestehend aus mehreren Flüssigkeitstanks, durch die die Schichtträger mittels einer Transportvorrichtung bewegbar sind, wobei die Flüssigkeitstanks Tanköffnungen aufweisen, die durch Deckelteile gegen einen Aufstellraum für die Naßbehandlungsvorrichtung abgedeckt sind, dadurch gekennzeichnet, daß die Deckelteile (11) aus Wärmeisoliermaterial hergestellt oder als geschlossene, Luft oder Wärmeisoliermaterial einschließende Hohlkörper (11a, 11b) ausgebildet sind, daß Ränder der Deckelteile (11) Falze aufweisen, die in komplementär geformte Falze (1a) von Tank- oder Gehäuserändern der Vorrichtung einsetzbar sind, und daß aneinandergrenzende Ränder von verschiedenen Deckelteilen (11) komplementäre, ineinanderlegbare Nuten (11d) und Rippen (11e) aufweisen.

7. Vorrichtung nach Anspruch 6, dadurch gekennzeichnet, daß in die Falze oder Nuten Dichtungsstreifen, beispielsweise aus Schaumstoff, eingelegt sind.

8. Vorrichtung nach einem der vorhergehenden Ansprüche, dadurch gekennzeichnet, daß an Materialdurchführschlitzen (8) der Vorrichtung (1) hochklappbare Abdecklappen (10) für die Materialdurchführschlitze (8) oder Absaugvorrichtungen für an den Materialdurchführschlitzen (8) entstehende Dämpfe und/oder Abstreifvorrichtungen für an den Schichtträgern haftende Feuchtigkeit angeordnet sind.

## Claims

1. Wet treatment device for photographic film bases, comprising a plurality of fluid tanks, through which the film bases are movable with the aid of a transport device, the fluid tanks having tank openings which are screened off by lid parts from an installation area for the wet treatment device, characterized in that a common lid (12) for the tanks (2 to 5) which extends over the lid parts (11) is made of heat-insulating material or takes the form of a hollow body (12b, 12c) and encloses an insulating layer (13).

2. Device according to claim 1, characterized in that the insulating layer (13) is formed by air enclosed in the cavity or by introduced insulating material, e.g. a Styropor plate or particles of foam material.

3. Device according to one of the preceding claims, characterized in that the lid (12) is moulded in two parts from plastic and the two parts (12b, 12c) forming the hollow body (13) are glued or welded together.

4. Device according to one of the preceding claims, characterized in that housing parts of the device (1) which accommodate the lid (12) have a folded edge (1a) and the lid (12) has a matching folded edge (12a), said folded edges, when the lid (12) is placed onto the device (1), jointly forming a seal against vapours and/or odours which arise above the tanks (2 to 5) and penetrate outwards between the lid parts (11).

5. Device according to one of the preceding claims, characterized in that the lid parts (11) lying loosely adjacent to one another are also made of heat-insulating material or take the form of closed hollow bodies.

6. Wet treatment device for photographic film bases, comprising a plurality of fluid tanks, through which the film bases are movable with the aid of a transport device, the fluid tanks having tank openings which are screened off by lid parts from an installation area for the wet treatment device, characterized in that the lid parts (11) are made of heat-insulating material or take the form of closed hollow bodies (11a, 11b) containing air or heat-insulating material, that edges of the lid parts (11) have folds which are insertable into matching moulded folds (1a) of tank or housing edges of the device, and that adjoining edges of different lid parts (11) have matching interlockable grooves (11d) and ribs (11e).

7. Device according to claim 6, characterized in that sealing strips, e.g. of foam material, are inserted into the folds or grooves.

8. Device according to one of the preceding claims, characterized in that there are disposed, at material feed-through slots (8) of the device (1), fold-up cover flaps (10) for the material feed-through slots (8) or extraction devices for vapours arising at the material feed-through slots (8) and/or doctor devices for moisture clinging to the film bases.

## Revendications

1. Appareil de traitement par voie humide pour supports de couches photographiques consistant en plusieurs réservoirs de liquide à travers lesquels les supports de couches sont déplaçables au moyen d'un dispositif de transport, les réservoirs de liquide présentant des ouvertures de réservoirs, qui sont séparées par des éléments de couvercle d'un espace de montage pour l'appareil de traitement par voie humide, caractérisé en ce qu'un couvercle commun (12) Pour les réservoirs (2 à 5) s'étendant sur les éléments de couvercle (11) est fabriqué en matière isolante ou est construit en corps creux (12b, 12c) et contient une couche isolante (13).

2. Appareil selon la revendication 1, caractérisé en ce que la couche isolante (13) est formée par de l'air introduit dans l'espace creux ou par de la matière isolante, par exemple une plaque de Styropor ou des morceaux de mousse, introduite dans l'espace creux.

3. Appareil selon l'une des revendications précédentes, caractérisé en ce que le couvercle (12) est moulé en deux parties en matière plastique et les deux parties (12b, 12c) formant le corps creux (13) sont collées ou soudées' l'une avec l'autre.

4. Appareil selon l'une des revendications précédentes, caractérisé en ce que des éléments du châssis de l'appareil (1) recevant le couvercle (12) présentent un bord rainuré (1a) et en ce que le couvercle (12) présente un bord (12a) rainuré complémentaire, qui, lorsque le couvercle (12) est posé sur l'appareil (1), forment ensemble une isolation contre les vapeurs et/ou odeurs se formant audessus des réservoirs (2 à 5) et passant à l'extérieur entre les éléments de couvercle (11).

5. Appareil selon l'une des revendications précédentes, caractérisé en ce que les éléments de couvercle (11) simplement posés l'un contre l'autre sont fabriqués en matière thermiquement isolante ou formés en corps creux fermé.

6. Appareil de traitement par voie humide pour supports de couches photographiques, qui consiste en plusieurs réservoirs de liquide à travers lesquels les supports de couches sont déplaçables au moyen d'un dispositif de transport les réservoirs de liquide présentant des ouvertures de réservoirs qui sont isolées par des éléments de couvercle d'un espace de montage pour l'appareil de traitement par voie humide, caractérisé en ce que les éléments de couvercle (11) sont fabriqués en matière thermiquement isolante ou fabriqués en corps creux (11a, 11b) fermés contenant de l'air ou de la matière thermiquement isolante, en ce que les bords des éléments de couvercle (11) présentent des rainures, qui peuvent s'insérer dans des rainures (1a) de forme complémentaire des bords du réservoir ou du châssis de l'appareil et en ce que des bords mitoyens l'un de l'autre d'éléments de couvercle (11) différents présentent des rainures (11d) et des nervures (11e) complémentaires, s'emboîtant les unes dans les autres.

7. Appareil selon la revendication 6, caractérisé en ce que des bandes d'étanchéité, par exemple en mousse, sont introduites dans les rainures.

8. Appareil selon l'une des revendications précédentes, caractérisé en ce que des languettes isolantes (10) pour les fentes de passage du matériau (8) ou des dispositifs d'aspiration pour les vapeurs se formant sur les rainures de passage du matériau et/ou des dispositifs racleurs pour l'humidité adhérant sur les supports de couches sont disposés sur les fentes de passage du matériau (8) de l'appareil (1).
